# EUROPÄISCHE PATENTSCHRIFT

(11) **EP 0 079 552 B1**
(45) Veröffentlichungstag und Bekanntmachung des Hinweises auf die Patenterteilung: **22.05.1985**
(21) Anmeldenummer: 82110243.1
(22) Anmeldetag: 06.11.1982
(51) Int. Cl.: B65D 41/28, B65D 41/04

(54) **Flaschenverschluss, insbesondere für Sektflaschen**
Closure for bottles, especially for bottles of champagne
Fermeture pour bouteilles, notamment pour bouteilles de champagne

(30) Priorität: 11.11.1981 DE 3144731
(43) Veröffentlichungstag der Anmeldung: 25.05.1983
(73) Patentinhaber: Bramlage GmbH, D-49378 Lohne (DE)
(72) Erfinder: Baumann, Hans, D-4000 Düsseldorf 12 (DE); Hackmann, Ludger, D-2842 Lohne (DE)
(74) Vertreter: Rieder, Hans-Joachim, Dr.

## Beschreibung

Die Erfindung betrifft einen Flaschenverschluss, insbesondere für Sektflaschen, bei welchem der einstückig aus Kunststoff ausgebildete Verschlusskörper einen stopfenartig in den Flaschenhals eintretenden Abdichtungsschaft besitzt, der zentrisch von der Bodeninnenfläche einer Kappe ausgeht, deren Mantelwandung auf ihrer Innenfläche mit Gewinde ausgestattet ist, das in Eingriff steht zum Aussengewinde des Flaschenhalses, und welcher Abdichtungsschaft auf dem das Gewinde tragenden Bereich vorsteht und mindestens eine über seine Umfangsfläche vorstehende, in einer Querebene liegende ringförmige Abdichtungsrippe besitzt.

Ein Flaschenverschluss dieser Art ist durch die DE-A Nr. 2614538 bekannt. Die ringförmige Abdichtungsrippe liegt dort im Gewindebereich, und zwar im bodeninnenseitigen Endbereich des Abdichtungsschaftes. Sie setzt sich von dort in eine schraubengangförmig zum vorstehenden Abschnitt weiterlaufende Rippe fort. Letztere bildet zusammen mit der Innenwand des Flaschenhalses einen wendelförmig ansteigenden Kanal. Beim Abschrauben der Kappe hebt die auf einer Querebene liegende, geschlossene Abdichtungsrippe mündungsseitig von der Innenwand des Flaschenhalses ab, so dass bei CO₂-haltigen Flüssigkeiten das Gas über diesen Weg entweichen kann. Es tritt in den beim Abschrauben freigewordenen Ringraum der Kappe und von dort aus über einen vom Aussengewinde gebildeten Weg des Flaschenhalses nach aussen. Beim Abheben der Abdichtungsrippe entsteht ein Geräusch, welches dem Benutzer anzeigt, dass der Flascheninhalt von jetzt ab gefahrlos ausgebracht werden kann. Hierzu bedarf es aber noch des weiteren Abschraubens. Diese von der Schraubbewegung kontrollierte Öffnungsbewegung lässt nicht das bei normalen Sektflaschen auftretende Knallgeräusch entstehen, so dass allenfalls ein gewisses Zischgeräusch auftritt. Dieses wird aber, da der Öffnungsbereich von der Kappe noch überfangen ist, erheblich gedämpft. Da der Gasaustritt nicht plötzlich und unbehindert stattfinden kann, sondern durch den relativ schmalen Kanalquerschnitt verzögert wird, kann ein vorzeitiges Aufschäumen dazu beitragen, dass das Füllgut mitgerissen wird und es so zu an sich unnötigen Verlusten kommt.

Durch die FR-A Nr. 2306896 ist ein ähnlicher Verschlusskörperfür Flaschen bekannt, dessen Innengewinde tragende Kappenmantelwandung beim Aufprellen in das entsprechende Gegengewinde des Flaschenhalses einspringt. Die Dehnung der Mantelwand erfolgt in einem Masse, dass der den verdickten Bereich des Flaschenhalses übergreifende, unten vorragende, einen Innenwulst tragende Kappenrand in seine Ausgangsstellung zurücktritt. Hier befindet sich das Gewinde aber auch noch in Eingriff, wenn der Abdichtungsschaft in seine Öffnungsstellung getreten ist. Der Kappeninnenseitige Randwulst verhindert überdies das plötzliche Abspringen des Verschlusskörpers, da sich der der Gewindehöhe entsprechende Wulst im Aussengewinde des Flaschenhalses verfängt. Die notwendige Elastizität des Materiales macht den Verschluss unsicher.

Aufgabe der Erfindung ist es, hier Abhilfe zu schaffen und einen gattungsgemässen Flaschenverschluss unter Beibehaltung des vorteilhaften einstückigen Aufbaus so auszubilden, dass das beim Öffnen der Flasche auftretende Geräusch mit Knallartigem Charakter und zeitlich so zu erzwingen, wie es beim Öffnen von Sektflaschen mit normalem, drahtgesicherten Korbverschlussstopfen üblich und attraktiv ist.

Gelöst ist diese Aufgabe durch die im Anspruch 1 angegebene Erfindung.

Der Unteranspruch betrifft eine vorteilhafte Weiterbildungdeserfindungsgemässen Flaschenverschlusses.

Zufolge solcher Ausgestaltung ist ein gattungsgemässer Flaschenverschluss von insbesondere erhöhtem Gebrauchswert geschaffen: Sobald der Gewindebereich durchlaufen ist, springt der stopfenartige Verschlusskörper unter Erzeugung des gewünschten "Plopp"- Effekts ab, da die querliegende, ringförmig geschlossene Abdichtungsrippe des Abdichtungssehaftes dem Gewindebereich vorgelagert ist. Die Abdichtungsrippe kann sich direkt an den Gewindebereich anschliessen; es kann aber auch noch ein gewisser Abstand dazu eingehalten werden. Das Gewinde bestimmt nicht mehr den Öffnungsvorgang; es bringt vielmehr nur die Öffnungsbereitstellung des Flaschenverschlusses. Daher steht es bezüglich einer gängigen Handhabung dahingehend, das Abspringen mehr oder weniger dem Zufall zu überlassen, nicht im Wege. Dadurch, dass mehrere Abdichtungsrippen sowohl innerhalb des mit dem mehrgängigen Gewinde überlappenden Bereichs als auch ausserhalb des Bereichs des Gewindes vorgesehen sind, liegt einerseits eine den erwähnten Toleranzen noch besser rechnungtragende Ausgestaltung vor. Andererseits ergibt sich durch die Mehrgängigkeit der Vorteil, dass der Austritt aus dem Gegengewinde des Flaschenhalses ohne jede Kipptendenz erfolgt, wie dies bei einem eingängigen Gewinde unterstellt werden kann. Eine solche, wenn auch geringe Neigungslage des Abdichtungschaftes kann nämlich im Verein mit Fertigungstoleranzen zu einem unerwünschten Entweichen von C0₂ führen, so dass der gewünschte "Plopp" - Effekt entfällt. Schliesslich ist es von Vorteil, dass die Aussenform des Verschlusskörpers Kugelförmig gestaltet ist und die Innenfläche der Mantelwand in drei hintereinanderliegenden Stufenabschnitten verläuft, von denen der Mittlere die Gewindegänge trägt, die bis zu einem als bodeninnenwandseitige Abstützfläche für den Flaschenhals dienenden Stufenabschnitt reichen, der teilweise in eine Ringnut am Fuss des Bedienungsschaftes übergeht. Die einzelnen Stufenabschnitte sind so den stabilisatorischen Erfordernissen entsprechend günstigst genutzt, insbesondere im Hinblick auf die gewählte kurbelförmige Aussenform des Verschlusskörpers: So ergibt sich für den die Abstützfläche bildende Stufenabschnitt eine Flächenverringerung, die zu einer Art dreieckigen Dichtlippe führt. Hierdurch ist eine wirksame zusätzliche Dichtung von aussen her erzielt. Der querschnittsbreitere Stufenabschnitt ist für die Schaffung eines möglichst tiefen Gewindes genutzt. Der letzte, kappenrandseitige Stufenabschnitt dagegen bildet eine den Flaschenwulst umgebende, dünnwandigere Schürze.

Weitere Vorteile und Einzelheiten des Gegenstandes der Erfindung sind nachstehend anhand eines zeichnerisch veranschaulichten Ausführungsbeispieles näher erläutert. Es zeigen
Fig. den erfindungsgemäss ausgebildeten Flaschenverschluss im Vertikalschnitt, vergrössert,
Fig. 2 den Verschluss mit zugehörigem Flaschenhals, baulich gegenüber Fig. 1 etwas abgewandelt und stärker vergrössert, und
Fig. 3 eine Innenansicht in die den Flaschenverschluss bildende Kappe gemäss Fig. 2.

Der Flaschenverschluss 1 ist als kugelförmige Kappe gestaltet. Er ist als einstückig aus Kunststoff gefertigter Verschlusskörper realisiert.

Zentrisch von der Bodeninnenfläche 2 geht ein freistehend angeordneter, zylindrischer Abdichtungsschaft 3 aus zum stopfenartigen Eintritt in die Öffnung 4 des Halses 5 einer Flasche 6.

Zur Erzielung des erforderlichen Dichtschlusses besitzt der Abdichtungsschaft 3 mehrere über seine Mantel- bzw. Umfangsfläche 3' vorstehende ringförmige, gleichhohe Abdichtungsrippen 7. Die Innenwand 11' des Flaschenhalses 5 ist mindestens über den Eintauchbereich des zuvorderst liegenden Abdichtungsringes 7 zylinderförmig gestaltet. Letztere verlaufen in Querebene E-E und sind in einem Abstand zueinander angeordnet, der mindestens der anderthalbfachen Breite einer Abdichtungsrippe 7 entspricht. Ihr Querschnitt ist in Fig. 1 halbkreis- und in Fig. 2 dreieckförmig. Es handelt sich um eine gleichseitige Dreieckform, wobei die eine Seite des Dreiecks in der zylindrischen Umfangsfläche 3' des Abdichtungsschaftes 3 wurzelt.

Die Verteilung der einzelnen Abdichtungsrippen 7 auf dem Abdichtungsschaft 3 ist dergestalt, dass sich mehrere Abdichtungsrippen 7 im Bereich eines Gewindes 8 der Kappe erstrecken. Letzteres ist als einwärtsgerichteter Vorsprung V auf der Innenfläche 9' einer den Abdichtungsschaft 3 konzentrisch umgebenden Mantelwand 9 ausgebildet und steht in Eingriff mit dem korrespondierenden Aussengewinde 10 am Hals 5 einer Flasche, insbesondere Sektflasche 6 (vgl. Fig. 2).

Der Abdichtungsschaft 3 steht über den als mehrgängiges Gewinde 8 ausgebildeten Vorsprung V vor; mindestens eine der Abdichtungsrippen 7 befindet sich auf Höhe des letzten, dem Flaschenhals 5 zugewandten Gewindeganges 8' oder jenseits desselben, also auf dem vorstehenden Abschnitt A des Abdichtungsschaftes 3. Dies hat zur Folge, dass bis zum Austritt des Gewindes 8 aus dem Aussengewinde 10 des Flaschenhalses 5 Dichtschluss vorliegt. Der durch das Freiwerden von Kohlensäure erhöhte Innendruck presst nun den Verschlusskörper schlagartig unter Erzeugung des gewünschten _{"}Plopp"-Effekts aus der Verschlussstellung. Da zum Zeitpunkt des Gewindeaustritts praktisch nur noch eine Abdichtungsrippe 7 in Dichteingriff mit dem Flaschenhals steht, treten die darüber angeordneten Abdichtungsrippen 7 nicht mehr, bzw. nicht mehr alle, als Reibungsfaktor auf. Es kommt zu einer schlagartigen Freigabe der Flaschenmündung.

Durch das mehrgängige Gewinde 8 und entsprechend gestaltete Aussengewinde 10 ist die erforderliche kippfreie Verlagerung des Abdichtungsschaftes 3 sichergestellt. Im allgemeinen genügt ein zweigängiges Gewinde, wobei die Gewindeausläufer 8" dann diametral einander gegenüberliegen. Günstiger ist ein dreigängiges Steilgewinde zufolge des hieraus zu gewinnenden Dreipunktabgriffs bzw. Gewindeaustritts der beiden Gewinde (Fig. 3).

Die Innenfläche 9' der Mantelwand 9 verläuft in drei hintereinanderliegenden Stufenabschnitten. Der mittlere Stufenabschnitt trägt das mehrgängige Gewinde 8. Oberhalb des Gewindes, d. h. in Richtung der Bodeninnenfläche 2 gesehen, reicht das Gewinde 8 bis zu einer vom nächsten Stufenabschnitt gebildeten Abstützfläche 13 für die Stirnringfläche 14 des Flaschenhalses 5. Die ringförmige Abstützfläche 13 bringt eine zusätzliche Abdichtung der Kappe auf dem Flaschenhals 5. Die Stützfläche 13 geht teilflächig in eine Ringnut 15 über. Letztere umgibt konzentrisch den Fuss des Abdichtungsschaftes 3. Aufgrund der Flächenverringerung der Abstützfläche 13 ist der Dichteffekt noch erhöht. So liegt ein mehr lippenartiger Vorsprung vor.

Die Innenwand 16 des hohl zylindrisch ausgebildeten, zum Flaschenhals 5 hin offenen Abdichtungsschaftes 3 ist mit mehreren Längsriffeln 16' versehen. Die entsprechende Höhlung dient gemäss Fig. 2 zur Aufnahme eines Korkens 17, sollte ein solcher bei hochwertigem Flascheninhalt gewünscht sein. Die Riffelung trägt zu seiner Festlegung bei, die zudem noch durch die schafteinwärts gerichtete Druckbelastung im Flaschenhals vergrössert wird.

Beim dargestellten Ausführungsbeispiel ist die Innenwand 11' des Flaschenhalses 5 strichpunktiert dargestellt. Demgegenüber ist der Abdichtungsschaft in seiner körperlichen Form wiedergegeben, um das Profil der Abdichtungsrippen 7 in der Grundform wiedergeben zu können. Beim auftretenden Presssitz ergibt sich die natürliche Deformierung bzw. ein Flacherdrücken der Rippen.

Das Bestücken der Flasche mit dem erfindungsgemässen Flaschenverschluss ist erleichtert durch die Massnahme, dass die zuordnungsseitige Aussenkante des Abdichtungsschaftes 3 bei 18 gefast ist. Eine entsprechende Fasung 19 befindet sich an der Innenkante der Stirnringfläche 14 des Flaschenhalses 5.

Die Griffigkeit des Flaschenverschlusses wird durch aussen an der Kappe vorgesehene, vertikal ausgerichtete Riffeln 20 erhöht. Unterbrochen sind die Riffeln 20 auf Höhe des Gewindebereichs, indem dort eine Ringrippe 21 um den ganzen Kugelumfang verläuft, und zwar im wesentlichen im Bereich der horizontalen Kugelmittelebene. Sie stellt eine vorteilhafte, stabilisierend wirkende Umreifung dar zufolge der über die dortige schon vergrösserte Wandungsdicke hinausgehende Materialanhäufung.

Unterhalb des Gewindes 8 geht die Mantelwand 9 in eine querschnittsverringerte Zone über. Diese bildet eine den Bund 22 des Flaschenhalses ganz oder teilweise überfangende Schürze 23.

Beim Wiederverschliessen der Flasche mit dem Flaschenverschluss 1 wird der Handhabende zunächst einen geringen Widerstand überwinden müssen, und zwar den Widerstand, der erforderlich ist, die bis zuletzt die Abdichtung aufrechterhaltende untere Abdichtungsrippe 7 in den Flaschenhals zu verbringen. Erst dann greift beim Verschrauben das dreigängige Gewinde der Kappe in das Aussengewinde des Flaschenhalses 5 ein.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Flaschenverschluss, insbesondere für Sektflaschen, bei welchem der einstückig aus Kunststoff ausgebildete Verschlusskörper (1) einen stopfenartig in den Flaschenhals eintretenden Abdichtungsschaft (3) besitzt, der zentrisch von der Bodeninnenfläche (2) einer Kappe ausgeht, deren Mantelwandung (9) auf ihrer Innenfläche (9') mit Gewinde (8) ausgestattet ist, das in Eingriff steht zum Aussengewinde (10) des Flaschenhalses (5), und welcher Abdichtungsschaft (3) über den das Gewinde (8) tragenden Bereich vorsteht und mindestens eine über seine Umfangsfläche (3') vorstehende, in einer Querebene (E-E) liegende ringförmige Abdichtungsrippe (7) besitzt, dadurch gekennzeichnet, dass die Abdichtungsrippe (7) auf Höhe des letzten Ganges (8') des mehrgängig gestalteten Gewindes (8) oder jenseits desselben auf dem vorstehenden Abschnitt (A) liegt.

2. Flaschenverschluss nach Anspruch 1, dadurch gekennzeichnet, dass die Aussenform des Verschlusskörpers (1) kugelförmig gestaltet ist und die Innenfläche (9') der Mantelwand (9) in drei hintereinanderliegenden Stufenabschnitten verläuft, von denen der mittlere die Gewindegänge (8) trägt, die bis zu einem, als bodeninnenwandseitige Abstützfläche (13) für den Flaschenhals (5) dienenden Stufenabschnitt reichen, der teilweise in eine Ringnut (15) am Fuss des Abdichtungsschaftes (3) übergeht.

## Claims

1. A bottle closure, especially for champagne bottles, in which the closure body (1) made in one piece from plastics has a sealing shank (3) which enters the neck of the bottle like a stopper and extends from the centre of the inner face (2) of the end of a cap, the wall (9) of the shell of which is equipped on the inner face (9') of it with a thread (8) which engages with the external thread (10) on the neck (5) of the bottle, this sealing shank (3) protruding over the region carrying the thread (8) and having at least one annular sealing rib (7) lying in a transverse plane (E-E) and protruding above its peripheral area (3'), characterized in that the sealing rib (7) lies at the height of the last turn (8') of the thread (8) which is formed with a number of turns, or beyond it on the protruding section (A).

2. A bottle closure as in Claim 1, characterized in that the outer shape of the closure body (1) is made spherical and the inner face (9') of the wall (9) of the shell runs in three stepped sections lying one behind the other, the middle one of which carries the turns (8) of thread which reach as far as a stepped section which serves as the bearing area (13) for the neck (5) of the bottle next the inner wall of the end and which continues partially into an annular groove (15) at the foot of the sealing shank (3).

## Revendications

1. Moyen de fermeture de bouteille, notamment pour bouteilles de champagne, dans lequel un moyen de fermeture (1), réalisé en une seule pièce en matière synthétique, comporte un corps d'étanchéité (3) qui pénètre à la manière d'un bouchon dans le col de la bouteille et un capuchon partant du milieu de sa surface intérieure (2) du fond et dont la paroi-enveloppe (9) est munie d'un filetage (8) sur sa surface intérieure (9'), filetage qui est en prise avec le filetage extérieur (10) du col (5) de la bouteille, et le corps d'étanchéité (3) est en saillie par rapport à la zone portant le filetage (8) et comporte au moins une nervure d'étanchéité (7), annulaire, située dans un plan transversal (E-E), en saillie par rapport à sa surface-enveloppe (3'), caractérisé en ce que la nervure d'étanchéité (7) se trouve à la hauteur du dernier filet (8') du filetage multiple (8) ou de l'autre côté de celui-ci sur le segment (A) en saillie.

2. Moyen de fermeture de bouteille selon la revendication 1, caractérisé en ce que la forme extérieure de l'élément de fermeture (1) est sphérique et la surface intérieure (9') de la paroi-enveloppe (9) se compose de trois segments consécutifs en échelon dont le segment médian porte les filets (8) des filetages, qui arrivent jusqu'à un segment en forme d'échelon servant de surface d'appui (13) du côté de la paroi intérieure du fond pour le col (5) de la bouteille, segment qui rejoint partiellement une rainure annulaire (15) au talon du corps d'étanchéité (3).
